# EUROPÄISCHE PATENTSCHRIFT

(11) **EP 1 177 374 B1**
(45) Veröffentlichungstag und Bekanntmachung des Hinweises auf die Patenterteilung: **27.04.2005**
(21) Anmeldenummer: 01913577.1
(22) Anmeldetag: 06.02.2001
(51) Int. Cl.: F02M 47/00

(54) **KRAFTSTOFFEINSPRITZVENTIL**
FUEL INJECTION VALVE
SOUPAPE D'INJECTION DE CARBURANT

(30) Priorität: 11.02.2000 DE 10006111
(43) Veröffentlichungstag der Anmeldung: 06.02.2002
(73) Patentinhaber: ROBERT BOSCH GMBH, 70442 Stuttgart (DE)
(72) Erfinder: HOFMANN, Karl, 78667 Villingendorf (DE)
(86) Internationale Anmeldenummer: PCT/DE2001/000449
(87) Internationale Veröffentlichungsnummer: WO 2001/059289

(56) Entgegenhaltungen:
- EP-A- 0 816 670
- DE-A- 19 727 896

## Beschreibung

### Stand der Technik

Die Erfindung betrifft ein Kraftstoffeinspritzventil mit einem Ventilkörper, einem darin ausgebildeten Steuerdruckraum, der an einer Seite von einem Betätigungsteil für eine Düsennadel verschlossen ist. die von dem Betätigungsteil gesteuert zwischen einer Schließstellung und einer Öffnungsstellung verschiebbar ist, einem Zulauf zum Steuerdruckraum und mit einem Ablauf aus dem Steuerdruckraum, der von einem Steuerventil gesteuert wird.

Ein solches Steuerventil ist beispielsweise aus der DE 197 27 896 A1 bekannt und dient dazu, das Öffnen einer Düsennadel des Einspritzventils hervorzurufen, um Kraftstoff in einen Zylinder einer Verbrennungskraftmaschine einzuspritzen.

Die Düsennadel wird permanent mit einem Öffnungsdruck beaufschlagt, der die Düsennadel vom zugeordneten Ventilsitz abzuheben sucht. Dieser Öffnungskraft wirkt eine Schließkraft entgegen, die in dem Steuerdruckraum auf das Betätigungsteil ausgeübt wird. Solange der Druck im Steuerdruckraum auf einem hohen Niveau gehalten wird, ist die dort erzeugte Schließkraft höher als die auf die Düsennadel einwirkende Öffnungskraft, so daß das Betätigungsteil in der Schließstellung und folglich die Düsennadel geschlossen bleibt. Wenn dagegen der Druck im Steuerdruckraum und folglich auch die dort erzeugte Schließkraft absinkt, gelingt es der Öffnungskraft, das Betätigungsteil in die Öffnungsstellung zu verschieben, wodurch die Düsennadel vom Ventilsitz abheben kann. Es kann nun Kraftstoff eingespritzt werden.

Der Druck im Steuerdruckraum wird von dem Steuerventil gesteuert, indem der Ablauf geschlossen oder geöffnet.wird. Wenn durch Schließen des Ablaufs das dem Steuerdruckraum zugeführte Medium, üblicherweise Kraftstoff, aufgestaut wird, wird im Steuerdruckraum ein hoher Druck erzeugt. der die Düsennadel in einem geschlossenen Zustand hält. Wenn dagegen das Steuerventil den Ablauf öffnet, sinkt der Druck im Steuerdruckraum ab, so daß die Düsennadel öffnen kann.

Um in Abhängigkeit von den jeweiligen Betriebsbedingungen unterschiedliche Kraftstoffmengen einspritzen zu können, ist es wünschenswert. daß die Düsennadel einen kontrollierten Teilöffnungshub ausführen kann, also einen Hub, der kleiner ist als ein vollständiger Öffnungshub aus der Schließstellung in die Öffnungsstellung. Der Verlauf und die Größe eines solchen Teilöffnungshubes hängt insbesondere ab von der Drosselwirkung des Zulaufs zum Steuerdruckraum sowie des Ablaufs aus dem Steuerdruckraum, vom Druckaufbau an den verschiedenen Stellen der Düse, der Temperatur, den bewegten Massen und vor allem der Reibung an den bewegten Teilen. Aufgrund der Vielzahl der Parameter ergibt sich bei einem Teilöffnungshub üblicherweise eine vergleichsweise große Streuung der Einspritzmenge.

Die Aufgabe der Erfindung besteht darin, ein Kraftstoffeinspritzventil der eingangs genannten Art dahingehend weiterzuentwickeln, daß die Einspritzmenge bei einem Teilöffnungshub der Düsennadel präziser kontrolliert werden kann.

### Vorteile der Erfindung

Das erfindungsgemäße Steuerventil mit den Merkmalen des kennzeichnenden Teils des Patentanspruchs 1 hat den Vorteil, daß sich am Ende des Teilöffnungshubes der Düsennadel ein erheblicher Anstieg des Widerstandes ergibt, der einem weiteren Öffnen der Düsennadel entgegenwirkt. Daher ergibt sich eine markanten Schwelle zwischen einer geringeren Öffnungskraft. die nur zu einem Teilöffnungshub der Düsennadel führt, und einer höheren Öffnungskraft, die zu einem vollständigen Öffnungshub der Düsennadel führt, was einen präzisen teilgeöffneten Zustand der Düsennadel ermöglicht.

Gemäß einer ersten Ausführungsform der Erfindung ist vorgesehen, daß der Drosselkolben im Ablauf vom Steuerdruckraum angeordnet ist und mit einer Drosselbohrung versehen ist, wobei der Übergang des Drosselkolbens von der ersten in die zweite Stellung dadurch definiert ist, daß der Drosselkolben an einem Anschlag in Anlage gelangt. Bei dieser Ausführungsform wird der Drosselkolben während des Teilöffnungshubes von dem aus dem Steuerdruckraum abfließenden Fluid verstellt. Solange der Drosselkolben nicht an dem Anschlag anliegt, wird dem Abfließen des Fluids aus dem Steuerdruckraum nur ein vergleichsweise geringer Widerstand entgegengesetzt; erst nachdem der Drosselkolben an dem Anschlag anliegt. ist das Fluid. das den Steuerdruckraum verläßt, gezwungen, durch die Drosselbohrung zu strömen. Dadurch wird einem weiteren Öffnungshub der Düsennadel ein höherer Widerstand entgegengesetzt. Die Größe des Teilöffnungshubes der Düsennadel kann bei dieser Ausführungsform mit geringem Aufwand durch geeignete Auswahl des Querschnittes des Drosselkolbens sowie des möglichen Hubes bis zum Anschlag eingestellt werden.

Gemäß einer zweiten Ausführungsform der Erfindung ist vorgesehen, daß der Drosselkolben zwischen dem Betätigungsteil und der Düsennadel angeordnet ist und mit einer Nut versehen ist, die mit einer Steuerkante zusammenwirkt, wobei der Übergang des Drosselkolbens von der ersten in die zweite Stellung dadurch definiert ist, daß die Steuerkante mit der Nut in Überlappung gelangt. Bei dieser Ausführungsform bildet der Drosselkolben einen Schieber, der durch Verschließen der Nut einen Abfluß aus einem Raum verschließt, in den die Düsennadel hineinragt und aus dem sie bei einem weiteren Öffnen Fluid verdrängen muß. Die Größe des Teilöffnungshubes kann somit unmittelbar bestimmt werden durch den bei geschlossener Düsennadel vorliegenden Abstand zwischen dem Ende der Nut und der Steuerkante.

### Zeichnungen

Die Erfindung wird nachfolgend anhand zweier Ausführungsformen, die in den beigefügten Zeichnungen dargestellt ist. In diesen zeigen:
- Figur 1 eine schematische Ansicht eines Kraftstoffeinspritzventils gemäß dem Stand der Technik;
- Figur 2 in einer vergrößerten Ansicht einen Teil des Kraffstoffeinspritzventils von Figur 1;
- Figur 3 in einer Ansicht entsprechend derjenigen von Figur 2 einen Ausschnitt eines Kraftstoffeinspritzventils gemäß einer ersten Ausführungsform der Erfindung; und
- Figur 4 in einer vergrößerten Ansicht entsprechend dem Ausschnitt IV von Figur 1 einen Ausschnitt eines Kraftstoffeinspritzventils gemäß einer zweiten Ausführungsform der Erfindung.

### Beschreibung der Ausführungsbeispiele

In Figur 1 ist ein herkömmliches Kraftstoffeinspritzventil mit Steuerventil (siehe Figur 2) gezeigt. Das Kraftstoffeinspritzventil weist einen Ventilkörper 10 auf, in welchem eine Düsennadel 12 verschiebbar angebracht ist. Die Düsennadel 12 steuert das Einspritzen des Kraftstoffs in einen Zylinder einer (nicht dargestellten) Verbrennungskraftmaschine. Der zugeführte Kraftstoff übt auf die Düsennadel 12 eine Öffnungskraft aus, welche die Düsennadel sowie ein Betätigungsteil 14, an dem sich die Düsennadel 12 abstützt, zu einem Steuerdruckraum 16 hin zu verstellen sucht.

Dem Steuerdruckraum 16 wird ebenfalls Kraftstoff zugeführt, der aufgrund des im Steuerdruckraum 16 herrschenden Drucks eine Schließkraft auf das Betätigungsteil 14 ausübt. Der Kraftstoff wird über einen Zulauf 18 bereitgestellt, und vom Steuerdruckraum 16 geht ein Ablauf 20 ab, der zu einer Steuerkammer 22 eines Steuerventils 24 führt. Für das Steuerventil 24 stellt der Ablauf 20 wiederum den Zulauf dar, und es ist ein Ablauf 26 vorgesehen, durch den der Kraftstoff aus dem Steuerdruckraum 16 und der Steuerkammer 22 abfließen kann.

Das Steuerventil 24 weist in der Steuerkammer 22 eine Ventilnadel 28 auf, die mit einem Ventilsitz 30 zusammenwirkt. Wenn die Ventilnadel 28 am Ventilsitz 30 anliegt, ist das Steuerventil 24 geschlossen, so daß der über den Zulauf 18 der Steuerdruckraum 16 zugeführte Kraftstoff in dieser aufgestaut wird. Der auf diese Weise erzeugte hohe Druck übt auf das Betätigungsteil 14 eine Schließkraft auf, die größer ist als die auf die Düsennadel 12 wirkende Öffnungskraft. Das Betätigungsteil 14 befindet sich somit in der Schließstellung, und das Kraftstoffeinspritzventil ist geschlossen. Wenn dagegen die Ventilnadel 28 vom Ventilsitz 30 abgehoben wird, kann der Kraftstoff aus dem Steuerdruckraum 16 über die Steuerkammer 22 und den Ablauf 26 abfließen, so daß der Druck im Steuerdruckraum absinkt. Die dann verringerte Schließkraft ermöglicht es dem Betätigungsteil, sich aus der Schließstellung in die Öffnungsstellung zu verstellen, so daß die Düsennadel öffnet. Es wird nun Kraftstoff eingespritzt.

Nachfolgend wird anhand von Figur 3 ein Kraftstoffeinspritzventil gemäß einer ersten Ausführungsform der Erfindung beschrieben. Bei dem Kraftstoffeinspritzventil gemäß der ersten Ausführungsform ist im Ablauf vom Steuerdruckraum 16 ein Drosselkolben 32 angeordnet, der mit einer Drosselbohrung 34 versehen ist. Der Drosselkolben wird von einer Feder 36 in die in der Figur gezeigte Ausgangsstellung in Richtung zum Betätigungsteil 14 beaufschlagt. Der Drosselkolben 32 ist in dem Ablauf 20 entgegen der Wirkung der Feder 36 um eine Strecke s verschiebbar; nach einer Verschiebung um den Hub s gelangt der Drosselkolben 32 an einen Anschlag 38 in Anlage.

Das beschriebene Einspritzventil arbeitet in der folgenden Weise: Wenn die (in Figur 3 nicht dargestellte) Ventilnadel vom Ventilsitz 30 abgehoben wird. kann das über den Zulauf 18 bereitgestellte Fluid aus dem Steuerdruckraum 16 ausströmen. Dabei wird der Drosselkolben 32 aus seiner in Figur 3 gezeigten ersten Stellung entgegen der Wirkung der Feder 36 mitgenommen. da der Durchfluß durch die Drosselbohrung 34 zunächst vernachlässigt werden kann. Das aus dem Steuerdruckraum 16 abfließende Fluid ermöglicht dem Betätigungsteil 14, sich bezüglich Figur 3 nach oben zu verstellen, so daß die Düsennadel öffnet.

Dem Abfließen des Fluids aus dem Steuerdruckraum 16 wirkt so lange ein vergleichsweise geringer Widerstand entgegen, bis der Drosselkolben 32 den Hub s zurückgelegt hat, so daß er an dem Anschlag 38 anliegt und sich in seiner zweiten Stellung befindet. Wenn nun weiterhin Fluid aus dem Steuerdruckraum 16 abfließen soll, so daß das Betätigungsteil 14 weiter geöffnet werden kann, ist dies nur möglich, wenn das aus dem Steuerdruckraum abfließende Fluid unter Überwindung des entsprechenden Strömungswiderstandes die Drosselbohrung 34 durchströmt. Dies ist innerhalb der gewünschten kurzen Öffnungszeit nur dann möglich, wenn eine entsprechend große Öffnungskraft auf die Düsennadel einwirkt.

Der sich ergebende ausgeprägte Übergang von einem Zustand. in welchem einer Verschiebung von Fluid aus dem Steuerdruckraum 16 heraus nur ein geringer Widerstand entgegengesetzt wird, zu einem Zustand, in welchem einer solchen Verschiebung ein hoher Widerstand entgegenwirkt, ermöglicht einen präzise definierten Teilhub. Dieser Teilhub endet, sobald der Drosselkolben 32 am Anschlag 38 anliegt. Die Größe des Teilhubes kann dabei in einfacher Weise dadurch abgestimmt werden, daß der Hub s und die Querschnittsfläche des Drosselkolbens 32 so gewählt werden, daß das dadurch definierte Volumen dem Volumen entspricht, das bei dem gewünschten Teilöffnungshub von dem Betätigungsteil 14 aus dem Steuerdruckraum 16 verdrängt wird.

Ein vorteilhafter Nebeneffekt der beschriebenen Gestaltung besteht darin, daß das Schwingungsverhalten des Betätigungsteiles beeinflußt und damit das Verschleißverhalten von Betätigungsteil und Düsennadel verbessert werden kann.

Abweichend von der gezeigten Ausführungsform ist es auch möglich, anstelle der Drosselbohrung einen Spalt zwischen der Außenwand des Drosselkolbens 32 und der Innenwand des Ablaufs 20 zu verwenden, der den entsprechenden Strömungswiderstand für das aus dem Steuerdruckraum 16 abfließende Fluid bereitstellt.

Nachfolgend wird anhand von Figur 4 ein Kraftstoffeinspritzventil gemäß einer zweiten Ausführungsform der Erfindung beschrieben. Für die Bauteile, die aus der vorangegangenen Beschreibung bekannt sind, werden dieselben Bezugszeichen verwendet, und es wird auf die obigen Erläuterungen verwiesen.

Bei dieser Ausführungsform ist der Drosselkolben 32 verschiebbar in einer Führungshülse 44 angeordnet, die in den Ventilkörper 10 zwischen dem Betätigungsteil 14 und der Düsennadel 12 eingepreßt ist. Der Drosselkolben 32 liegt mit seinem bezüglich Figur 4 unteren Ende direkt an der Düsennadel 12 an. während sich an seinem bezüglich Figur 4 oberen Ende das Betätigungsteil 14 abstützt. Am Drosselkolben 32 stützt sich ferner eine Düsenfeder 42 ab, welche die. Düsennadel 12 in ihrer Schließstellung beaufschlagt. Da sich das Betätigungsteil nicht direkt an der Düsennadel abstützt, können keine Seitenkräfte vom Betätigungsteil auf die Düsennadel übertragen werden.

Der Drosselkolben 32 ist mit einer Nut 44 versehen, die als eingeschliffene, ebene Fläche auf der Außenwandung des Drosselkolbens 32 ausgebildet ist. Die Nut 44 wirkt mit einer Steuerkante 46 zusammen, die durch den der Düsennadel 12 zugewandten Rand der Führungshülse 40 gebildet ist. Zwischen der Düsennadel und dem Rand der Führungshülse 40 ist ein Leckage-Sammelraum 48 angeordnet, in den der Drosselkolben hineinragt.

Das beschriebene Einspritzventil arbeitet in der folgenden Weise: Wenn die im Steuerdruckraum auf das Betätigungsteil 14 ausgeübte Schließkraft nachläßt, hebt die auf die Düsennadel 12 einwirkende Öffnungskraft diese von ihrem Düsensitz ab, so daß sie sich bezüglich Figur 4 nach oben entgegen der Wirkung der Düsenfeder 42 verstellt. Dabei kann das in dem Leckage-Sammelraum 48 vorhandene Fluid, solange das untere Ende der Nut 44 unterhalb der Steuerkante liegt, durch die Nut 44 entweichen. Sobald der Drosselkolben 32 um den Hub s verschoben ist, verschließt die Steuerkante 46 die Nut 44, so daß das im Leckage-Sammelraum 48 vorhandene Fluid nur noch durch das Spiel zwischen dem Drosselkolben 32 und der Führungshülse 40 entweichen kann.

Auch bei dieser Ausführungsform ergibt sich ein starker Anstieg der notwendigen Öffnungskraft, nachdem die Düsennadel 12 einen Teilöffnungshub zurückgelegt hat und dementsprechend der Drosselkolben 32 von seiner ersten Stellung, in der die Nut 44 frei zugänglich ist, in seine zweite Stellung verschoben wurde, in der die Nut 44 von der Steuerkante 46 abgedeckt ist. Im Unterschied zur ersten Ausführungsform entspricht hier der Hub s, den der Drosselkolben 32 zurücklegt, bis die Steuerkante die Nut verschließt, exakt dem Teilöffnungshub der Düsennadel; bei der ersten Ausführungsform kann sich, wenn unterschiedliche Querschnitte für das Betätigungsteil 14 und den Drosselkolben 32 gewählt werden, eine hydraulische Übersetzung der Wegverhältnisse ergeben.

## Patentansprüche

1. Kraftstoffeinspritzventil mit einem Ventilkörper (10), einem darin ausgebildeten Steuerdruckraum (16), der an einer Seite von einem Betätigungsteil (14) für eine Düsennadel (12) verschlossen ist, die von dem Betätigungsteil gesteuert zwischen einer Schließstellung und einer Öffnungsstellung verschiebbar ist, einem Zulauf (18) zum Steuerdruckraum und mit einem Ablauf (20) aus dem Steuerdruckraum, der von einem Steuerventil (24) gesteuert wird, **dadurch gekennzeichnet, daß** ein verschiebbarer Drosselkolben (32) vorgesehen ist, der in einer ersten Stellung einen Teilöffnungshub der Düsennadel aus der Schließstellung entgegen einem geringen Widerstand ermöglicht und in einer zweiten Stellung einen sich an den Teilöffnungshub anschließenden restlichen Öffnungshub der Düsennadel (12) in die Öffnungsstellung nur entgegen einem höheren Widerstand ermöglicht.

2. Einspritzventil nach Anspruch 1, **dadurch gekennzeichnet, daß** der Drosselkolben im Ablauf (20) vom Steuerdruckraum (16) angeordnet ist und mit einer Drosselbohrung (34) versehen ist, wobei der Übergang des Drosselkolbens von der ersten in die zweite Stellung dadurch definiert ist, daß der Drosselkolben an einem Anschlag (38) in Anlage gelangt.

3. Einspritzventil nach Anspruch 2, **dadurch gekennzeichnet, daß** eine Feder (36) vorgesehen ist, die den Drosselkolben zum Betätigungsteil hin beaufschlagt.

4. Einspritzventil nach Anspruch 1, **dadurch gekennzeichnet, daß** der Drosselkolben (32) zwischen dem Betätigungsteil (14) und der Düsennadel (12) angeordnet ist und mit einer Nut (44) versehen ist, die mit einer Steuerkante (46) zusammenwirkt, wobei der Übergang des Drosselkolbens von der ersten in die zweite Stellung dadurch definiert ist, daß die Steuerkante (46) mit der Nut (44) in Überlappung gelangt.

5. Einspritzventil nach Anspruch 4, **dadurch gekennzeichnet, daß** die Nut (44) durch eine ebene Fläche gebildet ist, die in die Wandung des Drosselkolbens (32) eingeschliffen ist.

## Claims

1. Fuel injection valve with a valve body (10), with a control pressure space (16), which is formed in the latter and is closed on one side by an actuating part (14) for a nozzle needle (12) that can be displaced under the control of the actuating part between a closed position and an open position, with an inlet (18) to the control pressure space and with an outlet (20) from the control pressure space, which is controlled by a control valve (24), **characterized in that** a displaceable restrictor piston (32) is provided which, in a first position, allows a partial opening stroke of the nozzle needle out of the closed position against a low resistance and, in a second position, allows a remaining opening stroke of the nozzle needle (12) into the open position following the partial opening stroke only against a higher resistance.

2. Injection valve according to Claim 1, **characterized in that** the restrictor piston is arranged in the outlet (20) from the control pressure space (16) and is provided with a restriction hole (34), the transition of the restrictor piston from the first to the second position being defined by the restrictor piston coming to rest against a stop (38).

3. Injection valve according to Claim 2, **characterized in that** a spring (36) that pushes the restrictor piston towards the actuating part is provided.

4. Injection valve according to Claim 1, **characterized in that** the restrictor piston (32) is arranged between the actuating part (14) and the nozzle needle (12) and is provided with a groove (44) that interacts with a control edge (46), the transition of the restrictor piston from the first to the second position being defined by the control edge (46) coming into overlap with the groove (44).

5. Injection valve according to Claim 4, **characterized in that** the groove (44) is formed by a flat surface ground into the wall of the restrictor piston (32).

## Revendications

1. Injecteur de carburant comportant un corps (10) dans lequel est réalisée une chambre de pression de commande (16) dont un côté est fermé par une pièce d'actionnement (14) qui commande une aiguille d'injecteur (12) pour coulisser entre une position de fermeture et une position d'ouverture, ainsi qu'une alimentation (18) de la chambre de pression de commande et une sortie (20) de la chambre de pression de commande, commandée par une soupape de commande (24),
**caractérisé par**
un piston d'étranglement (32) coulissant, qui dans une première position permet une course d'ouverture partielle de l'aiguille de buse à partir de la position de fermeture contre une faible résistance et qui dans une seconde position permet une course d'ouverture restante, faisant suite à la course d'ouverture partielle de l'aiguille d'injecteur (12) en position d'ouverture, seulement contre une résistance plus importante.

2. Injecteur selon la revendication 1,
**caractérisé en ce que**
le piston d'étranglement est installé dans la sortie (20) de la chambre de pression de commande (16) et comporte un perçage d'étranglement (34), le passage du piston d'étranglement de sa première à sa seconde position étant défini par une butée (38) contre laquelle vient le piston d'étranglement.

3. Injecteur selon la revendication 2,
**caractérisé par**
un ressort (36) sollicitant le piston d'étranglement vers la pièce d'actionnement.

4. Injecteur selon la revendication 1,
**caractérisé en ce que**
le piston d'étranglement (32) est installé entre la pièce d'actionnement (14) et l'aiguille d'injecteur (12) et comporte une rainure (44) coopérant avec une arête de commande (48), le passage du piston d'étranglement de sa première à sa seconde position étant défini **en ce que** la rainure (46) vient chevaucher l'arête de commande (46).

5. Injecteur selon la revendication 4,
**caractérisé en ce que**
la rainure (44) est formée par une surface plane abrasée dans la paroi du piston d'étranglement (32).
